# EUROPÄISCHE PATENTSCHRIFT

(11) **EP 0 896 937 B1**
(45) Veröffentlichungstag und Bekanntmachung des Hinweises auf die Patenterteilung: **11.04.2001**
(21) Anmeldenummer: 98114922.2
(22) Anmeldetag: 07.08.1998
(51) Int. Cl.: B65H 1/30, B65H 5/24, B65H 29/34, B65H 29/46

(54) **Vorrichtung zum Aufbringen eines Stapels aus Bogen auf einen Rundstapelanleger**
Apparatus for placing a stack of sheets on a stack feeding device
Appareil pour disposer une pile de feuilles sur un dispositif d'alimentation en piles

(30) Priorität: 13.08.1997 DE 19735115
(43) Veröffentlichungstag der Anmeldung: 17.02.1999
(73) Patentinhaber: MASCHINENBAU OPPENWEILER BINDER GmbH & CO., 71570 Oppenweiler (DE)
(72) Erfinder: Heina, Karl-Fritz, 71540 Murrhardt (DE)
(74) Vertreter: Finck, Dieter, Dr.Ing.

(56) Entgegenhaltungen:
- EP-A- 0 528 772
- DE-A- 2 639 676
- DE-C- 3 739 659

## Beschreibung

Die Erfindung betrifft eine Vorrichtung zum Aufbringen eines Stapels aus Bogen auf einen Rundstapelanleger, dessen Funktionsorgane zwischen einem Anlegerrahmen angeordnet sind.

Die Funktionsorgane eines solchen Rundstapelanlegers sind der Obertisch, auf dem der geschuppte Bogenstapel aufgebracht wird, zum Obertisch gehörende Förderorgane, in der Regel um Rollen geführte Bänder, eine Umlenktrommel, um die der geschuppte Bogenstapel angedrückt gehalten nach unten zur Aufnahmeseite eines schräg nach oben zurückführenden Untertisches umgelenkt wird, von welchem der geschuppte Bogenstapel dann zu einer Abnahmestelle geführt wird, wo die Bogen durch Abnehmen mittels eines Saughebers vereinzelt und abtransportiert werden.

Bisher werden die Bogen von einem Bogenstapel abgenommen, der mit Hilfe eines Staplers neben den Rundstapelanleger transportiert und angehoben ist. Die Bogen werden auf den Obertisch gelegt und dort von Hand zu dem geschuppten Bogenstapel ausgebreitet. Ein solches Auflegen der Bogen von Hand ist eine schwere körperliche Arbeit und erfordert zeitraubende Ausrichtevorgänge.

Aus der DE 26 39 676 C2 ist eine Vorrichtung zum Beschicken eines Rundstapelanlegers mit Bogenpaketen bekannt, die vollautomatisch arbeitet. Die Vorrichtung hat eine Quertransporteinrichtung, die dem umlenktrommelseitigen Ende des Rundstapelanlegers zugeordnet ist und parallel zur Achse der Umlenktrommel hin und herbewegt werden kann. Die Quertransporteinrichtung hat eine vertikal bewegbare Greifeinrichtung, die in der einen Stellung der Quertransportvorrichtung von einer seitlich neben dem Rundstapelanleger angeordneten mit Bogen beladenen Palette ein Bogenpaket von außen her greift, das mit Hilfe einer speziell ausgebildeten Trennwalze vorher abgehoben worden ist. Die Greifeinrichtung hebt das Bogenpaket vertikal an und transportiert es seitlich von der Palette weg über den Rundstapelanleger, über dem ein auf Schienen in Längsrichtung des Rundstapelanlegers bewegbarer Transportwagen positioniert ist. Die Greifeinrichtung legt darauf das Bogenpaket so ab, daß das dem gegriffenen Ende des Bogenstapels gegenüberliegende Ende der Bogen über das Ende des Transportwagens vorsteht. Anschließend bewegt die Greifeinrichtung sich wieder in ihre Ausgangsstellung zurück. Der Transportwagen mit dem Bogenpaket wird nun mit dem vorstehenden Ende voraus zum ablageseitigen Ende des Obertisches transportiert und mit Hilfe einer speziellen Schuppeinrichtung mechanisch geschuppt. Mit Hilfe einer weiteren Greifeinrichtung wird dann das geschuppte Bogenpaket vom Transportwagen abgezogen und sensorgesteuert genau am Ende der bereits abgelegten geschuppten Bogen auf den Obertisch aufgelegt. Anschließend wird der Transportwagen wieder in seine Aufnahmestellung für die Aufnahme des nächsten Bogenpakets zurückgefahren. Aufgrund der vollautomatischen Mechanisierung aller Vorgänge beginnend mit der Positionierung der vollen Palette und endend mit der Auflage des geschuppten Bogenpakets auf dem Obertisch des Rundstapelanlegers ist der apparative Aufwand sehr groß und sind die einzusetzenden Steuerungsmittel und -maßnahmen sehr komplex.

Nach der DE 1 436 511 A1 werden aus bogenausstoßenden Maschinen austretende Bogen gestapelt und die Stapel abgeführt. Wenn eine bestimmte Stapelhöhe erreicht ist, werden sogenannte Zwischenstapler verwendet, die die Bogen während des Abtransports eines Hauptstapels aufnehmen. Anschließend wird der Zwischenstapler wegbewegt, damit ein neuer Hauptstapel gebildet werden kann, wobei die auf dem Zwischenstapler gestapelten Bogen auf dem inzwischen wieder frei gewordenen Hauptstapelträger abgelegt werden. Aufgrund der schnellen Bogenfolge bleibt für das Hineinbewegen des Zwischenstaplers in die Arbeitsstellung nur ein verhältnismäßig kurzer Zeitraum zur Verfügung, was dazu führen könnte, daß die ersten Bogen des auf dem Zwischenstapler zu bildenden Stapels von der Vorderkante des Zwischenstaplers erfaßt und gestaucht und zerdrückt werden können. Um dies zu vermeiden kommt ein Druckluftpolster zum Einsatz, das auf das in Bewegungsrichtung vornliegende Bogenende wirkt und dem sich in die Arbeitsstellung hineinbewegenden Zwischenstapler räumlich und seitlich vorauseilt. Hierbei hat sich als zweckmäßig erwiesen, den Zwischenstapler als Stabrost auszubilden und zusätzlich mit Druckluftdüsen zu versehen, die gegen die Unterseite der Bogen blasen.

Die der Erfindung zugrunde liegende Aufgabe besteht nun darin, zum Aufbringen eines Stapels aus Bogen auf einen Rundstapelanleger eine Vorrichtung bereitzustellen, die ein halbautomatisches Aufbringen der Bogen auf dem Rundstapelanleger unter Beibehaltung einer genauen Ausrichtung ermöglicht.

Diese Aufgabe wird durch eine Vorrichtung zum Aufbringen eines Stapels aus Bogen auf einen Rundstapelanleger, dessen Funktionsorgane zwischen einem Anlegerrahmen angeordnet sind, mit einem oberhalb des Rundstapelanlegers angeordneten Transportschlitten für die Aufnahme des Stapels an einer Stapelaufnahmestelle von einer Stapeleinführseite aus und dessen Transport zu einer Stapelabgabestelle, mit einer am Transportschlitten gegenüber der Stapeleinführseite befestigten Anschlagleiste, mit einem Stapelanschlag, der dem Transportschlitten rechtwinklig zu der Anschlagleiste auf der von der Stapelabgabestelle abgewandten Seite zugeordnet ist, mit einem am Transportschlitten auf der der Stapelabgabestelle zugewandten Seite angeordneten Sensor, mit einer anlegerrahmenseitigen Führung mit Antrieb für eine Bewegung des Transportschlittens längs des Anlegerrahmens, mit einer anlegerrahmenseitigen Führung mit Antrieb für eine Bewegung des Stapelanschlags längs des Anlegerrahmens, und mit einer Steuerung gelöst, die auf ein erstes Signal die Antriebe von Transportschlitten und Stapelanschlag für deren Bewegung aus der Stapelaufnahmestelle zur Stapelabgabestelle aktiviert, die auf ein Signal des Sensors bei Erfassen der Position der Hinterkante des letzten Bogens eines auf den Rundstapelanleger bereits aufgebrachten geschuppten Stapels den Transportschlitten und den Stapelanschlag anhält und die Rückführung des Transportschlittens zu der Stapelaufnahmestelle aktiviert, wobei der stehende Stapelanschlag den Stapel vom Transportschlitten auf den letzen Bogen des geschuppten Stapels schiebt, und die auf ein zweites Signal den Antrieb des Stapelanschlags für seine Rückführung zu der Stapelaufnahmestelle aktiviert.

Mit der erfindungsgemäßen Vorrichtung ist es möglich, von dem beigestellten Bogenstapel einen Teil auf die Transportfläche des Transportschlittens zu schieben, was dann besonders einfach ist, wenn in der Transportfläche Luftdüsen münden, durch die Druckluft ausgeblasen wird. Der Stapel ist dann anliegend an der festen Anschlagleiste und an dem Stapelanschlag in der erforderlichen Weise ausgerichtet und wird vom Transportschlitten nach Aktivierung des Antriebs oberhalb des Obertisches des Rundstapelanlegers zu der genau erfaßten Ausgabestelle oberhalb des letzten Bogens des geschuppten Bogenstapels transportiert und dort automatisch abgeschoben. Anschließend wird die Rückführung der Stapelanschlagleiste aktiviert. Der Bogenstapel ist dabei lagegenau über dem letzten Bogen des geschuppten Bogenstapels abgelegt und kann nun auf einfache Weise von Hand in die geschuppte Ausrichtung gebracht werden. Die erforderlichen Arbeitsgänge sind dadurch erheblich erleichtert und vereinfacht, während die genaue Bogenausrichtung gewährleistet bleibt.

Für die Erzeugung des ersten und zweiten Signals werden gewöhnlich von Hand betätigbare Schalter vorgesehen. Wenn die Überführung der Bogen auf die Bogentransportfläche und die Schuppung der Bogen automatisch erfolgen, werden der Steuerung entsprechende Schaltungen hinzugefügt, die in Taktsteuerung die Vorgänge automatisch ablaufen lassen.

Die Führung von Stapelanschlag und Transportschlitten ist bei einer vorteilhaften Ausführungsform jeweils eine mechanische Führung, vorteilhafterweise eine Wälzführung. Sie kann auch die Form einer zylindrischen Stange und einer diese umschließenden und längs der Stange führbaren Muffe haben, die als Kugelbüchse ausgestaltet sein kann.

Der Antrieb für die Stapelanordnung und den Transportschlitten folgt zweckmäßigerweise jeweils über einen Elektromotor, eine Drehspindel und eine Spindelmutter. Die jeweiligen Antriebe können jedoch auch eine pneumatisch oder hydraulisch betätigte Kolbenstange oder umlaufende Ketten oder Zahnriemen oder auch einen Linearmotor aufweisen.

Anhand von Zeichnungen werden Ausführungsbeispiele der Erfindung näher erläutert. Es zeigt:
Fig. 1 in einer Stirnansicht einen Rundstapelanleger mit der erfindungsgemäßen Vorrichtung,
Fig. 2 den Rundstapelanleger mit der erfindungsgemäßen Vorrichtung in der Stapelaufnahmestellung,
Fig. 3 in einer Ansicht wie Fig. 2 die Vorrichtung vor der Stapelabgabe und
Fig. 4 in einer Ansicht wie Fig. 2 die Vorrichtung nach der Stapelabgabe.

Wie aus Fig. 1 zu ersehen ist, wird seitlich neben einem Rundstapelanleger 2 ein Stapelheber C positioniert, der eine Palette B mit einem großen Bogenstapel A auf die Höhe der Transportfläche eines Transportschlittens 4 anhebt, so daß ein Teil des großen Stapels A auf die Transportfläche geschoben werden kann, in der nicht gezeigte Luftdüsen durch ausgeblasene Luft eine Lagerung für den kleinen Stapel 1 bilden, der dann leicht gegen eine ortsfeste Anschlagleiste 8 am Transportschlitten 4 und einem rechtwinklig dazu angeordneten Stapelanschlag 9 geschoben und ausgerichtet werden kann. Der kleine Stapel 1 wird dabei von der Stapeleinführseite 6 gegen die Anschlagseite 8 geschoben.

Wie aus Fig. 1 bis 4 zu sehen ist, befindet sich der Transportschlitten 4 mit dem Stapel 1 oberhalb eines auf dem Rundstapelanleger 2 bereits abgelegten Stapels 17 aus geschuppt angeordneten Bogen. Der Transportschlitten 4 befindet sich in der Stapelaufnahmestellung 5 und ist längs des Anlegerrahmens 3 des Rundstapelanlegers 2 zu einer Stapelabgabestellung 7 verschiebbar.

An dem Anlegerrahmen 3 sind auf seinen beiden gegenüberliegenden Seiten jeweils durch Befestigungselemente 115 Führungsstangen 111 parallel zueinander angeordnet, auf denen in Längsrichtung gleitend verschiebbar Führungsmuffen 112 sitzen, die über Tragstangen 41 den Transportschlitten 4 tragen. Parallel zu einer der Führungsstangen 111 ist eine Drehspindel 113 angeordnet, auf der eine mit einer Tragstange 41 verbundene Spindelmutter 114 sitzt. Die Drehspindel 113 ist über eine Transmission 122 mit dem Getriebe 123 eines Elektromotors 121 verbunden.

Auf der der Stapeleinführseite 6 gegenüberliegenden Seite ist an dem Anlegerrahmen 3 über Befestigungselemente 135 eine Führungsstange 131 parallel zu den Führungsstangen 111 des Transportschlittens 4 angeordnet. Parallel zu der Führungsstange 131 ist eine Drehspindel 133 vorgesehen, auf der eine Spindelmutter 134 sitzt. Die Drehspindel 133 wird über eine Transmission 142 und ein Getriebe 143 von einem Elektromotor 141 angetrieben. Die Drehspindel 134 ist in dem Stapelanschlag 9 vorgesehen, in dem auch eine Führungsbohrung 132 ausgebildet ist, in der die Führungsstange 131 gleitend verschiebbar sitzt.

In Fig. 1 sind die Führung des Transportschlittens mit 11 und sein Antrieb mit 12 bezeichnet, während die Führung des Stapelanschlags 9 mit 13 und sein Antrieb mit 14 bezeichnet ist.

Der Transportschlitten 4 hat auf seiner der Stapelabgabestelle 7 zugewandten Seite einen Sensor 10 zur Erfassung der Hinterkante 16 des letzten auf dem Rundstapelanleger 2 abgelegten Bogens des geschuppten Stapels 17.

Durch Aktivieren eines nicht gezeigten Schalters werden die Antriebe 12 und 14 aktiviert, so daß sich der Transportschlitten 4 mit dem Stapelanschlag 9 bei entsprechender Drehung der Drehspindeln 113 bzw. 133 in Fig. 2 mit dem Stapel 1 nach links bewegt. Wenn der Sensor 10 des Transportschlittens 4 die Hinterkante 16 des letzten Bogens des geschuppten Bogenstapels 17 erfaßt, was in Fig. 3 gezeigt ist, werden der Transportschlitten 4 und der Stapelanschlag 9 angehalten und die Rückführung des Transportschlittens 4 aktiviert, wofür eine nicht gezeigte, mit den jeweiligen Antrieben 12 bzw. 14 zusammenwirkende Steuerung vorgesehen ist. Dadurch, daß der Stapelanschlag 9 ortsfest bleibt, sich der Transportschlitten 4 jedoch zurück in die Stapelaufnahmestellung 5 bewegt, wird der Stapel 1 vom Transportschlitten 4 in genauer Ausrichtung auf den letzten Bogen des geschuppten Bogenstapels 17 heruntergeschoben, was in Fig. 4 gezeigt ist. Der Stapel 1 kann nun von Hand geschuppt werden. Mit Hilfe eines nicht gezeigten Schalters wird die Rückführung des Stapelanschlags 9 in die Stapelaufnahmestellung 5 aktiviert, wo der Beladevorgang von neuem beginnt.

### Bezugszeichenliste

- 1: Stapel
- 2: Rundstapelanleger
- 3: Anlegerrahmen
- 4: Transportschlitten
- 5: Stapelaufnahmestelle
- 6: Stapeleinführseite
- 7: Stapelabgabestelle
- 8: Anschlagleiste
- 9: Stapelanschlag
- 10: Sensor

- 11: Führung
- 12: Antrieb
- 13: Führung
- 14: Antrieb
- 16: Hinterkante
- 17: geschuppter Stapel

- 41: Tragstangen

- 111: Führungsstange
- 112: Führungsmuffe
- 113: Drehspindel
- 114: Spindelmutter
- 115: Befestigungselemente

- 121: Motor
- 122: Transmission
- 123: Getriebe

- 131: Führungsstange
- 132: Führungsbohrung
- 133: Drehspindel
- 134: Spindelmutter
- 135: Befestigungselemente

- 141: Motor
- 142: Transmission
- 143: Getriebe

- A: Bogenstapel
- B: Palette
- C: Stapelheber

## Patentansprüche

1. Vorrichtung zum Aufbringen eines Stapels (1) aus Bogen auf einen Rundstapelanleger (2), dessen Funktionsorgane zwischen einem Anlegerrahmen (3) angeordnet sind,
- mit einem oberhalb des Rundstapelanlegers angeordneten Transportschlitten (4) für die Aufnahme des Stapels (1) an einer Stapelaufnahmestelle (5) von einer Stapeleinführseite (6) aus und dessen Transport zu einer Stapelabgabestelle (7),
- mit einer am Transportschlitten (4) gegenüber der Stapeleinführseite (6) befestigten Anschlagleiste (8),
- mit einem Stapelanschlag (9), der den Transportschlitten (4) rechtwinklig zu der Anschlagleiste (8) auf der von der Stapelabgabestelle (7) abgewandten Seite zugeordnet ist,
- mit einem am Transportschlitten (4) auf der der Stapelabgabestelle (7) zugewandten Seite angeordneten Sensor (10),
- mit einer anlegerrahmenseitigen Führung (11) mit Antrieb (12) für eine Bewegung des Transportschlittens (4) längs des Anlegerrahmens (3),
- mit einer anlegerrahmenseitigen Führung (13) mit Antrieb (14) für eine Bewegung des Stapelanschlags (9) längs des Anlegerrahmens (3), und
- mit einer Steuerung,
-- die auf ein erstes Signal die Antriebe (12, 14) von Transportschlitten (4) und Stapelanschlag (9) für deren Bewegung aus der Stapelaufnahmestelle (5) zur Stapelabgabestelle (7) aktiviert,
-- die auf ein Signal des Sensors (19) bei Erfassen der Position der Hinterkante (16) des letzten Bogens eines auf den Rundstapelanleger (2) bereits aufgebrachten geschuppten Stapel (17) den Transportschlitten (4) und den Stapelanschlag (9) anhält und die Rückführung des Transportschlittens (4) zu der Stapelaufnahmestelle (5) aktiviert, wobei der stehende Stapelanschlag (9) den Stapel (1) vom Transportschlitten (4) auf den letzen Bogen des geschuppten Stapels (17) schiebt, und
-- die auf ein zweites Signal den Antrieb (14) des Stapelanschlags (9) für seine Rückführung zu der Stapelaufnahmestelle (5) aktiviert.

2. Vorichtung nach Anspruch 1, dadurch gekennzeichnet, daß für die Erzeugung des ersten und zweiten Signals Schalter angeordnet sind.

3. Vorrichtung nach Anspruch 1 oder 2, dadurch gekennzeichnet, daß die Führung (11, 13) von Stapelanschlag (9) und Transportschlitten (4) jeweils eine mechanische Führung (111, 112; 131, 132) ist.

4. Vorrichtung nach einem der Ansprüche 1 bis 3, dadurch gekennzeichnet, daß der Antrieb (12, 14) für den Stapelanschlag (9) und den Transpotschlitten (4) jeweils über Elektromotor (121, 141), Drehspindel (113, 133) und Spindelmutter (114, 134) erfolgt.

5. Vorrichtung nach einem der Ansprüche 1 bis 3, dadurch gekennzeichnet, daß der Antrieb (12, 14) des Stapelanschlags (9) und des Transportschlittens (4) eine pneumatisch oder hydraulisch betätigte Kolbenstange aufweist.

6. Vorrichtung nach einem der Ansprüche 1 bis 3, dadurch gekennzeichnet, daß der Antrieb (12, 14) des Stapelanschlags (9) und des Transportschlittens (4) jeweils eine umlaufende Kette oder einen umlaufenden Zahnriemen aufweist.

7. Vorrichtung nach einem der Ansprüche 1 bis 3, dadurch gekennzeichnet, daß der Antrieb (12, 14) des Stapelanschlags (9) und des Transportschlittens (4) jeweils einen Linearmotor aufweist.

8. Vorrichtung nach einem der vorhergehenden Ansprüche, dadurch gekennzeichnet, daß der Transportschlitten (4) auf seiner Stapeltransportfläche mündende Luftdüsen aufweist.

## Claims

1. Apparatus for placing a stack (1) of sheets on a stack feeding device (2), the operating members of which are arranged within a feeding device frame (3),
- having a transport slide (4), which is arranged above the stack feeding device, for receiving the stack (1) at a stack-receiving site (5) from a stack-introduction side (6) and transporting it to a stack delivery site (7),
- having a stop strip (8) which is secured to the transport slide (4) opposite the stack-introduction side (6),
- having a stack stop (9) which is associated with the transport slide (4) at right-angles to the stop strip (8) on the side remote from the stack-delivery site (7),
- having a sensor (10) arranged on the transport slide (4) on the side facing the stack-delivery site (7),
- having a guide (11) which is arranged on the feeding device frame and which has a drive (12) for movement of the transport slide (4) along the feeding device frame (3),
- having a guide (13) which is arranged on the feeding device frame and which has a drive (14) for movement of the stack stop (9) along the feeding device frame (3), and
- having a control device,
-- which, at a first signal, activates the drives (12, 14) of the transport slide (4) and the stack stop (9) for the movement thereof from the stack-receiving site (5) to the stack-delivery site (7),
-- which, at a signal from the sensor (19) on detecting the position of the rear edge (16) of the last sheet of an imbricated stack (17) already placed on the stack feeding device (2), stops the transport slide (4) and the stack stop (9) and activates the return of the transport slide (4) to the stack-receiving site (5), the stationary stack stop (9) pushing the stack (1) from the transport slide (4) onto the last sheet of the imbricated stack (17), and
-- which, at a second signal, activates the drive (14) of the stack stop (9) for its return to the stack-receiving site (5).

2. Apparatus according to claim 1, characterised in that switches are provided for the generation of the first and second signal.

3. Apparatus according to claim 1 or 2, characterised in that the guide (11, 13) of the stack stop (9) and the transport slide (4) is, in each case, a mechanical guide (111, 112; 131, 132).

4. Apparatus according to any one of claims 1 to 3, characterised in that the drive (12, 14) for the stack stop (9) and the transport slide (4) is effected, in each case, by means of an electrical motor (121, 141), a rotating screw (113, 133) and a screw nut (114, 134).

5. Apparatus according to any one of claims 1 to 3, characterised in that the drive (12, 14) of the stack stop (9) and of the transport slide (4) has a pneumatically or hydraulically operated connecting rod.

6. Apparatus according to any one of claims 1 to 3, characterised in that the drive (12, 14) of the stack stop (9) and of the transport slide (4) has, in each case, a circulating chain or a circulating toothed belt.

7. Apparatus according to any one of claims 1 to 3, characterised in that the drive (12, 14) of the stack stop (9) and of the transport slide (4) has, in each case, a linear motor.

8. Apparatus according to any one of the preceding claims, characterised in that the transport slide (4) has air jets opening out on its stack-transport face.

## Revendications

1. Dispositif pour disposer une pile (1) de feuilles sur un margeur de feuilles rotatif (2), dont les organes fonctionnels sont situés entre un châssis (3) de margeur,
- comprenant un chariot de transport (4) situé au-dessus du margeur de feuilles rotatif et destiné à recevoir la pile (1) en un point de réception de la pile (5) depuis un côté d'introduction de la pile (6), ainsi qu'à transporter celle-ci vers un point de livraison de la pile (7),
- comprenant une bordure de butée (8) fixée sur le chariot de transport (4) sur le côté opposé au côté d'introduction de la pile (6),
- comprenant un élément d'arrêt de la pile (9) qui est associé au chariot de transport (4), de manière perpendiculaire à la bordure de butée (8), sur le côté éloigné du point de livraison de la pile (7),
- comprenant un capteur (10) situé sur le chariot de transport (4) sur le côté tourné vers le point de livraison de la pile (7),
- comprenant un guidage (11) situé sur le côté du châssis du margeur, avec une commande (12) pour un déplacement du chariot de transport (4) le long du châssis (3) du margeur,
- comprenant un guidage (13) situé sur le côté du châssis du margeur, avec une commande (14) pour un déplacement de l'élément d'arrêt de la pile (9) le long du châssis (3) du margeur, et
- comprenant une commande
» qui, en réponse à un premier signal, active les commandes (12, 14) du chariot de transport (4) et de l'élément d'arrêt de la pile (9) pour les déplacer du point de réception de la pile (5) vers le point de livraison de la pile (7),
» qui, en réponse à un signal du capteur (19), lorsque celui-ci détecte la position de l'arête postérieure (16) de la dernière feuille d'une pile de feuilles superposées (17) déjà disposée sur le margeur de feuilles rotatif (2), stoppe le chariot de transport (4) et l'élément d'arrêt de la pile (9) et active le retour du chariot de transport (4) vers le point de réception de la pile (5), l'élément vertical d'arrêt de la pile (9) poussant la pile (1) du chariot de transport (4) sur la dernière feuille de la pile de feuilles superposées (17), et
» qui, en réponse à un second signal, active la commande (14) de l'élément d'arrêt de la pile (9) pour le ramener vers le point de réception de la pile (5).

2. Dispositif selon la revendication 1, caractérisé en ce que des commutateurs sont prévus pour produire les premier et second signaux.

3. Dispositif selon l'une des revendications 1 ou 2, caractérisé en ce que le guidage (11, 13) de l'élément d'arrêt de la pile (9) et du chariot de transport (4) est à chaque fois un guidage mécanique (111, 112 ; 131, 132).

4. Dispositif selon l'une des revendications 1 à 3, caractérisé en ce que la commande (12, 14) pour l'élément d'arrêt de la pile (9) et le chariot de transport (4) s'effectue à chaque fois par le biais d'un moteur électrique (121, 141), d'une broche tournante (113, 133) et d'un écrou de broche (114, 134).

5. Dispositif selon l'une des revendications 1 à 3, caractérisé en ce que la commande (12, 14) de l'élément d'arrêt de la pile (9) et du chariot de transport (4) comprend une tige de piston à commande pneumatique ou hydraulique.

6. Dispositif selon l'une des revendications 1 à 3, caractérisé en ce que la commande (12, 14) de l'élément d'arrêt de la pile (9) et du chariot de transport (4) comprend à chaque fois une chaîne rotative ou une courroie crantée rotative.

7. Dispositif selon l'une des revendications 1 à 3, caractérisé en ce que la commande (12, 14) de l'élément d'arrêt de la pile (9) et du chariot de transport (4) comprend à chaque fois un moteur linéaire.

8. Dispositif selon l'une des revendications précédentes, caractérisé en ce que le chariot de transport (4) est pourvu de buses d'air débouchant sur sa surface de transport des piles.
